# EUROPÄISCHE PATENTSCHRIFT

(11) **EP 1 341 896 B1**
(45) Veröffentlichungstag und Bekanntmachung des Hinweises auf die Patenterteilung: **16.06.2004**
(21) Anmeldenummer: 01999628.9
(22) Anmeldetag: 29.11.2001
(51) Int. Cl.: C11D 17/00, C11D 3/02, C11D 3/10

(54) **ALKALISCHE, WASSERHALTIGE PASTE**
ALKALINE, HYDROUS PASTE
PATE HYDRATEE ALCALINE

(30) Priorität: 09.12.2000 DE 10061416
(43) Veröffentlichungstag der Anmeldung: 10.09.2003
(73) Patentinhaber: Ecolab Inc., St. Paul, MN 55102-1390 (US)
(72) Erfinder: SHAMAYELI, Khalil, 40225 Düsseldorf (DE)
(74) Vertreter: Sternagel, Fleischer, Godemeyer & Partner Patentanwälte
(86) Internationale Anmeldenummer: PCT/EP2001/013961
(87) Internationale Veröffentlichungsnummer: WO 2002/046351

(56) Entgegenhaltungen:
- EP-A- 0 295 525
- EP-A- 0 953 631
- WO-A-00/66696
- WO-A-95/09229
- WO-A-98/10049
- DE-A- 19 828 578
- US-A- 5 981 457

## Beschreibung

Die vorliegende Erfindung betrifft pastenförmige thixotrope Wasch- oder Reinigungsmittel, die wesentliche Anteile an Alkalitätsträgem, nichtionischen Tensiden und Wasser enthalten sowie Waschverfahren, bei denen derartige Mittel eingesetzt werden. Außerdem betrifft die Erfindung derartige Waschverfahren, bei denen das Abwasser oder ein Teil der Waschflotte über Membrantechnologie aufbereitet wird.

Aus der europäischen Patentschrift EP 295 525 B1 sind pastenförmige Waschmittel bekannt, die aus einer im Temperaturbereich unterhalb 10 °C flüssigen Phase, die aus nichtionischem Tensid gebildet wird, und einer darin dispergierten festen Phase bestimmter Korngröße, die aus Waschalkalien, Sequestrierungsmitteln und gegebenenfalls Aniontensiden gebildet wird, bestehen. Voraussetzung ist, daß Tenside beziehungsweise deren Gemische verwendet werden, deren Stockpunkt (Erstarrungspunkt) unterhalb 5 °C liegen muß, um eine Verfestigung der Paste bei niedrigen Transport- und Lagertemperaturen zu vermeiden. Diese Waschmittelpaste ist für gewerbliche Wäschereien bestimmt und ist derart fließfähig, daß sie über eine Absaugleitung mittels einer üblichen Förderpumpe gefördert werden kann. Es wurde allerdings festgestellt, daß derartige Pasten während ihrer Herstellung nicht immer befriedigend die Homogenität ihrer Inhaltsstoffe gewährleisten können und auch während der Lagerung häufig zum Entmischen neigen. Das Entmischen betrifft nicht nur die Separation der festen von den flüssigen Bestandteilen, sondem auch die Phasentrennung der flüssigen Inhaltsstoffe.

Ein weiteres pastenförmiges Waschmittel, welches als nichtionisches Tensid 40 bis 70 Gew.-% bei Raumtemperatur flüssigen ethoxylierten Fettalkohol mit 10 bis 20 Kohlenstoffatomen und einem mittleren Ethoxylierungsgrad von 1 bis 8 sowie 20 bis 50 Gew.-% bei Raumtemperatur flüssigen ethoxylierten und propoxylierten Fettalkohol mit 10 bis 20 Kohlenstoffatomen und einem mittleren Ethoxylierungsgrad von 2 bis 8 und einem mittleren Propoxylierungsgrad von 1 bis 6 sowie 1 bis 10 Gew.-% Seife enthält, wird in der internationalen Patentanmeldung WO 95/09229 beschrieben. Dieses pastenförmige Wasch- oder Reinigungsmittel ist so strukturviskos, daß es bei Raumtemperatur unter Einwirkung der Schwerkraft nicht fließfähig ist, bei Scherung aber eine deutlich niedrigere Viskosität aufweist und dann unter Einwirkung der Schwerkraft fließfähig ist. Die Dosierung dieses pastenförmigen Wasch- oder Reinigungsmittels erfolgt vorzugsweise dadurch, daß das Mittel zur Erniedrigung der Viskosität der Scherung unterworfen wird und das dann fließfähige Mittel mittels Förderpumpen dosiert werden kann.

Aus der internationalen Patentanmeldung WO 98/10049 ist ein pastenförmiges Waschmittel für den Einsatz in der gewerblichen Wäscherei bekannt, das nichtionisches Tensid, organischen und/oder anorganischen Builder, Alkalisierungsmittel, sowie gegebenenfalls Bleichmittel, Enzym, vergrauungsinhibierendes Polymer und/oder sonstige übliche Inhaltsstoffe enthält und dadurch gekennzeichnet ist, daß es 5 Gew.-% bis 30 Gew.-% eines ethoxylierten Alkohols der allgemeinen Formel R¹-(OC₂H₄)ₘ-OH (I), in der R¹ einen Alkyl- oder Alkenylrest mit 9 bis 15 C-Atomen bedeutet und der mittlere Ethoxylierungsgrad m Werte von 1 bis 8 annehmen kann, 1 Gew.-% bis 20 Gew.-% eines ethoxylierten Alkohols der allgemeinen Formel R²-(OC₂H₄)ₙ-OH (II), in der R² einen Alkyl- oder Alkenylrest mit 12 bis 22 C-Atomen bedeutet und der mittlere Ethoxylierungsgrad n Werte von 3 bis 14 annehmen kann mit der Maßgabe, daß n mindestens um 1,0 größer ist als m, 20 Gew.-% bis 80 Gew.-% Alkalisierungsmittel, insbesondere Alkalimetasilikat, 1 Gew.-% bis 20 Gew.-% mittel- bis langkettigen Alkohol beziehungsweise Alkylether der allgemeinen Formel R³-O-R⁴ (III), in der R³ einen Alkyl- oder Alkenylrest mit 6 bis 22 C-Atomen, insbesondere 8 bis 22 C-Atomen und R⁴ Wasserstoff oder einen Alkylrest mit 1 bis 6 C-Atomen bedeutet, und bis zu 15 Gew.-% organischen Builder vom Typ der polymeren Polycarboxylate enthält, wobei dort unter polymeren Polycarboxylaten Polymerisationsprodukte von ungesättigten Mono- und/oder Dicarbonsäuren verstanden werden, die außer Carboxylgruppen keine weiteren Funktionalitäten aufweisen.

Die aus den oben genannten Dokumenten bekannten Mittel weisen eine hohe Reinigungsleistung auf und sind zum gewerblichen Waschen von verschmutzter Wäsche sehr gut geeignet.

Dabei werden in allen Fällen bestimmte Anforderungen an die nichtionischen Tenside hinsichtlich deren Erstarrungspunkt bzw. deren Zusammensetzung gestellt. Für den Fall, daß das nach Durchführung des Waschvorgangs anfallende Abwasser und/oder ein Teil der Waschflotte über Membranfiltration aufbereitet wird, führen viele nichtionische Tenside zu nicht unerheblichen Problemen. Je nach Auswahl der nichtionischen Tenside kann dies sogar zum Verblocken der Membranen führen. Besonders kritisch ist dieser Punkt bei Membranfiltrationsverfahren zu erachten, in deren Ablauf wenigstens ein Umkehrosmose-Schnitt vorkommt. Mit dem Problem des Verblockens von Membranen bei der Filtration von Abwässern aus Waschverfahren setzt sich auch die DE 197 26 287 auseinander. Gegenstand dieses Dokuments ist ein Verfahren zum Waschen von Wäsche, insbesondere von Berufsbekleidung, worin die Wäsche in einer üblichen Waschmaschine für gewerbliche Wäschereien mit einer Produktkombination aus mindestens zwei Komponenten
(A) eine Waschalkalikomponente, enthaltend
   (A1) anionisches Tensid und wasserlösliches Silikat
      und/oder
   (A2) Alkalihydroxid
      sowie
   (A3) Komplexbildner, und
(B) eine Tensidkomponente, enthaltend vorzugsweise nichtionisches Tensid, gewaschen und das Abwasser über eine Membranfiltrationsanlage aufbereitet wird.

Ein weiterer Gegenstand des vorgenannten Dokuments ist eine Produktkombination zum Einsatz in gewerblichen Wäschereien aus mindestens zwei Komponenten
(A) eine Waschalkalikomponente, enthaltend
   (A1) anionisches Tensid und wasserlösliches Silikat
      und/oder
   (A2) Alkalihydroxid
      sowie
   (A3) Komplexbildner, und
(B) eine Tensidkomponente, enthaltend vorzugsweise nichtionisches Tensid.

Überraschenderweise wurde bei derartiger Verfahrensweise festgestellt, daß durch den Einsatz der genannten Produktkombination und Verfahrensweise die Durchflußrate durch die Membranen bei der Abwasseraufbereitung nicht nur nicht verschlechtert wird, sondern in vielen Fällen sogar erhöht werden kann, d.h. die Produktkombination anscheinend eine Reinigungswirkung auf die Membranen hat.

Dies war zudem unabhängig vom Membranmaterial, so daß insbesondere an den gängigen Membranen auf Basis von Polypropylen, Keramik und Kohlenstoff mit großem Vorteil gearbeitet werden konnte.

Aufgrund der Vorteile von thixotropen pastenförmigen Mitteln und um das Produktportfolio der Pasten für die Reinigung zu komplettieren bestand der Bedarf, thixotrope, nichtionische Tenside enthaltende Pasten zur Verfügung zu stellen, die sich aufgrund ihrer Zusammensetzung bei der späteren Aufbereitung des Abwassers über Umkehrosmose unkritisch verhalten. Dieser Bedarf bestand um so mehr, als die Aufbereitung von belastetem Abwasser und/oder einem Teil der Waschflotte aus entsprechenden Waschverfahren über Membranfiltrationsanlagen, insbesondere über Umkehrosmose in den letzten Jahren an Bedeutung gewonnen hat. In vielen Fällen ließ sich sogar realisieren, das aufbereitete Wasser erneut in den Prozeß zurückzuführen.

Gegenstand der vorliegenden Erfindung ist ein wasserhaltiges, pastenförmiges, thixotropes Wasch- oder Reinigungsmittel enthaltend, bezogen auf das gesamte Mittel,
a) einen Alkalitätsträger ausgewählt aus Alkalihydroxid und/oder Alkalicarbonat in einer Menge von 5 bis 40 Gew.-%, vorzugsweise 8 bis 30 Gew.-%,
b) mindestens 5 Gew.-%, vorzugsweise 15 bis 40 Gew.-% Wasser, und
c) mehr als 3 Gew.-%, vorzugsweise 5,5 bis 30 Gew.-%, besonders bevorzugt 6 bis 15 Gew.-% nichtionische Tenside, wobei unter den nichtionischen Tensiden wenigstens eine Verbindung der allgemeinen Formel (I) zu verstehen ist,

   R¹-(OC₂H₄)ₙ-OH (I)

   in der R¹ einen verzweigten oder unverzweigten Alkyl- oder Alkenylrest mit 10 bis 20 C-Atomen bedeutet vorzugsweise ein verzweigter Alkylrest mit 10-16 C-Atomen und der mittlere Ethoxylierungsgrad n Werte von 5 bis 20, vorzugsweise von 7 bis 12, insbesondere von 7 bis 10 aufweist
wobei das Mittel bei 25 °C eine Viskosität von 50 000 mPas bis 250 000 mPas, gemessen mit einem Brookfield-Rotationsviskosimeter (Spindel Nr. 7) bei 5 Umdrehungen pro Minute und bei ansonsten gleichen Bedingungen bei 50 Umdrehungen pro Minute eine Viskosität von 12 000 mPas bis 80 000 mPas aufweist und gewünschtenfalls die Viskosität durch Veränderung des Anteils an Wasser und/oder flüssigen Komponenten und/oder sonstigen Viskositätshilfsstoffen einstellbar ist.

Vorzugsweise wird dem erfindungsgemäßen Mittel rezepturgemäß kein Alkalimetallsifikat zugesetzt.

Aus der DE 198 28 578 sind cremeförmige, hochalkalische, wäßrige. Reinigungsmitel bekannt, die gemäß den Ausführungen in Spalte 3 ab Zeile 65 schwach schäumende Tenside, vor allem nichtionische Tenside, in einer Menge von bis zu 10 Gew.-%, bevorzugt 1 bis 5 Gew.-% und besonders bevorzugt 2 bis 4 Gew.-% enthalten kann. Für den Fall, daß die gemäß der genannten Schrift hergestellten Mittel zum maschinellen Waschen von Wäsche eingesetzt werden, empfiehlt sich ein höherer Tensidgehalt, der in der Regel bis 20 Gew.%, bevorzugt 0,1 bis 15, besonders bevorzugt 1 bis 10 Gew.-% und äußerst bevorzugt 2 bis 4 Gew.-%, bezogen auf das gesamte Mittel, betragen kann. Man verwendet dann neben nichtionischen, kationischen und amphoteren Tensiden besonders anionische Tenside aus der Gruppe der Alkylbenzolsulfonate, der Fettalkoholsulfate, der Fettalkoholethersulfate u.a. bekannter anionischer Tenside.

Demgegenüber handelt es sich beim Gegenstand der vorliegenden Erfindung im wesentlichen um thixotrope Mittel, die in einer bevorzugten Ausführungsform im Falle der Membranaufbereitung des Abwassers oder eines Teils der Waschflotte aus dem Waschprozeß sehr gute Membranverträglichkeit aufweisen.

Weiterhin enthalten die erfindungsgemäßen Mittel in bevorzugter Ausführungsform als Alkalitätsträger Natriumhydroxid und/oder Soda.

Vorzugsweise enthalten die erfindungsgemäßen Mittel zusätzlich bis zu 10 Gew.-%, vorzugsweise 0,5 Gew.-% bis 8 Gew.-% Aniontensid, insbesondere C₈-C₁₈-Alkylsulfate, C₈-C₁₈-Alkylethersulfate, C₈-C₁₈-Alkansulfonate, C₈-C₁₈-α-Olefinsulfonate, sulfonierte C₈-C₁₈-Fettsäuren, C₈-C₁₈-Alkylbenzolsulfonate, Sulfonbemsteinsäuremomo- und -di-C₁-C₁₂-Alkylester, C₈-C₁₈-Alkylpolyglykolethercarboxylate, C₈-C₁₈-N-Acyltauride, C₈-C₁₈-N-Sarkosinate, C₈-C₁₈-Alkylisethionate sowie Gemische der voranstehenden.

Es ist ebenfalls bevorzugt, daß die erfindungsgemäßen Mittel zusätzlich wenigstens ein Alkylpolyglukosid mit 8 bis 14 C-Atomen in der Alkylgruppe und 1 bis 5 Glukoseeinheiten, besonders bevorzugt mit einem Anteil von 0,1 bis 5 % Gew.-%, bezogen auf das gesamte Mittel, enthalten.

Insbesondere durch Zugabe von Alkylpolyglukosid wird erreicht, daß man zu Mitteln mit den erfindungsgemäßen Eigenschaften gelangt.

In einer anderen bevorzugten Ausführungsform liegt in den erfindungsgemäßen Mitteln zusätzlich ein Komplexbildner ausgewählt aus Polyphosphonsäuren, insbesondere 1-Hydroxy-ethan-1,1-diphosphonsäure, Diethylentriaminpentamethylenphosphonsäure, Ethylen-diamintetramethylenphosphonsäure, N-(2-Hydroxyethyl)-,N,N-bis-methylenphosphonsäure und deren Salzen, und/oder Polycarbonsäuren insbesondere Copolymeren aus Acryl- und Maleinsäure sowie deren Salzen oder NTA oder organische Säuren, vorzugsweise Zitronensäure sowie deren Salze, vor, insbesondere mit einem Anteil von 1 bis 20 Gew.-%, bezogen auf das gesamte Mittel.

Weiterhin ist bevorzugt, daß die erfindungsgemäßen Mittel, bezogen auf das gesamte Mittel, zusätzlich 0,5 bis 10 Gew.-% verzweigten oder unverzweigten C₈₋₂₂-Fettalkohol enthält. Ganz besonders bevorzugt sind C₈₋₁₄-Fettalkohole, insbesondere mit verzweigter Alkylgruppe.

Bevorzugt ist auch, daß die erfindungsgemäßen Mittel zusätzlich ein Phosphat, vorzugsweise Tripolyphosphat, besonders bevorzugt in einer Konzentration von 5 bis 50 Gew.-%, bezogen auf das gesamte Mittel, enthalten. Außer den genannten Inhaltsstoffen kann das erfindungsgemäße Mittel bekannte, in derartigen Waschalkalizusammensetzungen üblicherweise eingesetzte Zusatztstoffe enthalten, wie Co-Builder, optische Aufheller, Farb- und Duftstoffe, geringe Mengen an Neutralsalzen wie Sulfate und Chloride in Form ihrer Natrium- oder Kaliumsalze, sofern diese die positiven Eigenschaften nicht beeinträchtigen. Weitere geeignete Produktzusätze können Enzyme, Bleichmittel aus der Klasse der Perverbindungen, die üblicherweise zusammen mit Aktivatoren eingesetzt werden, Aktivchlorverbindungen sowie Farb- und Duftstoffe sein. Im Falle von Zusätzen, die oxidierende Wirkung haben, empfiehlt es sich, die Verträglichkeit mit entsprechenden Umkehrosmosemembranen zu überprüfen, sofern diese eine Rolle im Gesamtverfahren spielen.

Ein weiterer Gegenstand der vorliegenden Erfindung ist ein maschinelles Waschverfahren mit prozeßgesteuerter Dosierung von Waschmittel- und Wassermenge, bei dem ein erfindungsgemäßes Wasch- oder Reinigungsmittel mittels einer prozeßgesteuerten Vorrichtung zum Dosieren des Mittels in den Laugenbehälter einer Waschmaschine zugeführt wird, wobei es bevorzugt ist, daß das bei dem Verfahren anfallende Abwasser und/oder ein Teil der Waschflotte über eine Membranfiltrationsanlage aufbereitet wird, und besonders bevorzugt der Membranfiltration wenigstens ein Umkehrosmose-Schritt durchlaufen wird.

### Beispiele

Zur Stützung der vorliegenden Erfindung wurde einerseits der Einfluß von pastenförmigen, thixotropen Wasch- oder Reinigungsmitteln auf die Leistung von Umkehrosmosemembranen untersucht. Andererseits wurden Messungen zur Überprüfung der Thixotropie-Eigenschaften einer erfindungsgemäßen Paste vorgenommen.

Die im Rahmen der Beispiele verwendeten Formulierungen sind in Tabelle 1 enthalten.

Zur Beurteilung des Einflusses auf die Umkehrosmosemembran wurden verschiedene Vorkehrungen getroffen. Der zu behandelnde Abwasserstrom wurde aus dem Abwasserstrom einer kontinuierlich arbeitenden Textilwaschmaschine einer Versuchswäscherei abgezweigt. Das Waschverfahren in der Versuchswäscherei unterschied sich in den verschiedenen Versuchsphasen nur durch Einsatz der unterschiedlichen Produkte: Beispielpasten 1 bis 3 und Vergleichspaste. Jedes der genannten Produkte wurde im jeweiligen Waschverfahren in 2 %iger Konzentration eingesetzt.

Der zu behandelnde Abwasserstrom wurde über einen selbst reinigenden 75 µ-Vorfilter geleitet. Die verwendete Umkehrosmose-Membran hatte eine Fläche von 40 qm und ein Leistungsvermögen von 15 l pro m².h. Das Material der verwendeten Umkehrosmosemembran war auf organischer Basis (Polypropylen). Die Temperatur während der Umkehrosmose lag bei etwa 40 °C. Die Umkehrosmose wurde so geführt, daß etwa 80 % des zu behandelnden Abwasserstroms als wiederverwendbares Permeat und etwa 20 % des zu behandelnden Abwasserstroms als zu verwerfendes Konzentrat mit hohem Salzgehalt und hoher organischer Fracht anfielen.

Die Dauer der Versuchsphasen mit den vier zu untersuchenden Produkten belief sich auf je 5 Tage bei 8 Stunden Betriebszeit pro Tag. Vor jedem Produktwechsel wurde eine gründliche Reinigung der Umkehrosmosemembran durchgeführt. Durch diese Maßnahme wurde erreicht, daß die Ausgangsleistung X_{A}, ausgedrückt in Form der Durchflußmenge [l/h], bei allen Versuchen etwa gleich war. Die Umkehrosmosemembran wurde innerhalb des Versuchszeitraums täglich nach Betriebsende mit Wasser durchspült.

Nach Beendigung der jeweiligen Versuchsphase wurde die Endleistung X_{E} in Form der Durchflußmenge [l/h] bestimmt. Das Verhältnis von X_{E} zu X_{A} wurde zur Charakterisierung der in den Versuchsphasen jeweils getesteten Produkte herangezogen. Das Verhältnis von $\frac{{\text{X}}_{\text{E}}}{{\text{X}}_{\text{A}}}$ kann als Hinweis dafür genommen werden, ob unter ansonsten gleichen Bedingungen innerhalb kürzerer oder längerer Intervalle eine Reinigung der Umkehrosmosmembran nötig wird.

Zur weitergehenden Charakterisierung wurde nach Beendigung jeder Versuchsphase eine Standardreinigung, gemäß den Empfehlungen der Hersteller von Reinigungsprodukten für Umkehrosmosemembranen, durchgeführt. Nach Abschluß der Reinigung wurde die "Endleistung nach Reinigung" X_{ER} in Form der Durchflußmenge [l/h] bestimmt. Als charakteristische Größe wurde sodann das Verhältnis $\frac{{\text{X}}_{\text{ER}}}{{\text{X}}_{\text{A}}}$ errechnet. Das Verhältnis $\frac{{\text{X}}_{\text{ER}}}{{\text{X}}_{\text{A}}}$ kann als Hinweis dafür genommen werden, inwiefern die Umkehrosmosemembran nach einer bestimmten Laufzeit mit einem bestimmten Produktkonzept regenerierbar ist. Je nachdem wie gut oder schlecht die Regenerierbarkeit der Umkehrosmosemembran ist, muß früher oder später die kostenintensive Anschaffung neuer Umkehrosmosemembranen vorgenommen werden. Die bei Einsatz der 3 Beispielpasten sowie der Vergleichspaste erhaltenen Verhältnisse $\frac{{\text{X}}_{\text{E}}}{{\text{X}}_{\text{A}}}$ und $\frac{{\text{X}}_{\text{ER}}}{{\text{X}}_{\text{A}}}$
sind aus Tabelle 2 zu entnehmen. Diese Werte bestätigen, daß die erfindungsgemäßen Pasten hinsichtlich der Verwendung in Verfahren, bei denen das Abwasser über Umkehrosmosemembranen filtriert wird, Vorteile haben.

Neben der Auswirkung auf den Umkehrosmose-Vorgang wurde auch die Thixotropie-Eigenschaften einer erfindungsgemäßen Paste im Versuch bestätigt. Hierfür wurde die Formulierung der Beispielpaste 3 bei 20°C und sich laufend verändemden Scherraten untersucht. In Tabelle 3 ist die Viskosität, die sich nach unterschiedlichen Zeiten und Scherraten ergibt, eingetragen.

Aus der Tabelle wird deutlich, daß die Pasten gemäß vorliegender Erfindung thixotrope Eigenschaften aufweisen. Bei längerer Relaxationszeit bzw. Ruhestellung der Paste nähert sich die Viskosität dem Ausgangspunkt wieder an.

**Tabelle 4:**

| **Untersuchung der Viskositäten der Beispielpasten 1 bis 3 mit einem Brookfield-Rotationsviskosimeter (Spindel Nr. 7) bei unterschiedlicher Drehzahl** | | |
|---|---|---|
| **Beispiele** | **Viskosität [mPas]** | |
| | 5 Umdrehungen pro Min. | 50 Umdrehungen pro Min. |
| 1 | 185.000 | 68.000 |
| 2 | 150.000 | 55.000 |
| 3 | 145.000 | 42.000 |

## Patentansprüche

1. Wasserhaltiges, pastenförmiges, thixotropes Wasch- oder Reinigungsmittel enthaltend bezogen auf das gesamte Mittel
a) einen Alkalitätsträger ausgewählt aus Alkalihydroxid und/oder Alkalicarbonat in einer Menge von 5 bis 40 Gew.-%, vorzugsweise 8 bis 30 Gew.-%,
b) mindestens 5 Gew.-%, vorzugsweise 15 bis 40 Gew.-% Wasser, und
c) mehr als 3 Gew.-%, vorzugsweise 5,5 bis 30 Gew.-%, besonders bevorzugt 6 bis 15 Gew.-% nichtionische Tenside, wobei unter den nichtionischen Tensiden wenigstens eine Verbindung der allgemeinen Formel (I) zu verstehen ist,
R¹-(OC₂H₄)ₙ-OH (I)
in der R¹ einen verzweigten oder unverzweigien Alkyl- oder Alkenylrest mit 10 bis 20 C-Atomen bedeutet und der mittlere Ethoxylierungsgrad n Werte von 5 bis 20 aufweist,
wobei das Mittel bei 25 °C eine Viskosität von 50 000 mPas bis 250 000 mPas, gemessen mit einem Brookfield-Rotationsviskosimeter (Spindel Ni. 7) bei 5 Umdrehungen pro Minute und bei ansonsten gleichen Bedingungen bei 50 Umdrehungen pro Minute eine Viskosität von 12 000 mPas bis 80 000 mPas aufweist und gewünschtenfalls die Viskosität durch Veränderung des Anteils an Wasser und/oder flüssigen Komponenten und/oder sonstigen Viskositätshitfsstoffen einstellbar ist

2. Mittel nach Anspruch 1, **dadurch gekennzeichnet, daß** rezepturgemäß kein Alkalimetallsilikat enthalten ist.

3. Mittel nach einem der Ansprüche 1 oder 2, **dadurch gekennzeichnet, daß** das nichtionische Tensid gemäß Formel (I) einen mittleren Ethoxylierungsgrad n von 7 bis 12, insbesondere von 7 bis 10 aufweist.

4. Mittel nach einem oder mehreren der Ansprüche 1 bis 3, **dadurch gekennzeichnet, daß** als Alkalitätsträger Natriumhydroxid undloder Soda vorliegt.

5. Mittel nach einem oder mehreren der Ansprüche 1 bis 4, **dadurch gekennzeichnet, daß** es zusätzlich bis zu 10 Gew.-%. vorzugsweise 0,5 Gew.-% bis 8 Gew.-% Aniontensid, insbesondere C₈-C₁₈-Alkylsulfate, C₈-C₁₈-Alkylethersulfate, C₈-C₁₈-Alkansulfonate, C₈-C₁₈-α-Olefinsulfonate, sulfonierte C₈-C₁₈-Fettsäuren, C₈-C₁₈-Alkylbenzolsulfonate, Sulfonbemsteinsäuremomo- und -di-C₁-C₁₂-Alkylester, C₈-C₁₈-Alkylpolyglykolethercarboxylate, C₈-C₁₈-N-Acyltauride, C₈-C₁₈-N-Sarkosinate, C₈-C₁₈ Alkylisethionate sowie Gemische der voranstehenden, enthält.

6. Mittel nach einem oder mehreren der Ansprüche 1 bis 5, **dadurch gekennzeichnet, daß** es zusätzlich wenigstens ein Alkylpolyglukosid mit 8 bis 14 C-Atomen in der Alkylgruppe und 1 bis 5 Glukoseeinheiten enthält

7. Mittel nach einem oder mehreren der Ansprüche 1 bis 6, **dadurch gekennzeichnet, daß** es zusätzlich einen Komplexbildner ausgewählt aus Polyphosphonsäuren, insbesondere 1-Hydroxy-ethan-1,1-diphosphonsäure, Diethylentriaminpentamethylen-phosphonsäure, Ethylen-diamintetramethylenphosphonsäure, N-(2-Hydroxyethyl)-,N,N-bis-methylenphosphonsäunre und deren Salzen, und/oder Polycarbonsäuren insbesondere Copolymeren aus Acrylund Maleinsäure sowie deren Salzen, enthält.

8. Mittel nach einem oder mehreren der Ansprüche 1 bis 7, **dadurch gekennzeichnet, daß** es bezogen auf das gesamte Mittel zusätzlich 0,5 bis 10 Gew.-% verzweigten oder unverzweigten C₈₋₂₂-Fettalkohol enthält

9. Mittel nach einem oder mehreren der Ansprüche 1 bis 8, **dadurch gekennzeichnet, daß** es zusätzlich ein Phosphat, vorzugsweise Tripolyphosphat, enthält.

10. Maschinelles Waschverfahren mit prozeßgesteuerter Dosierung von Waschmittel- und Wassermenge, bei dem ein wasserhaltiges, pastenförmiges, thixotropes Wasch- oder Reinigungsmittel gemäß einem der Ansprüche 1 bis 9 mittels einer prozeßgesteuerten Vorrichtung zum Dosieren des Mittels in den Laugenbehälter einer Waschmaschine zugeführt wird.

11. Maschinelles Waschverfahren nach Anspruch 10, **dadurch gekennzeichnet, daß** das bei dem Verfahren anfallende Abwasser über eine Membranfiltrationsanlage aufbereitet wird.

12. Verfahren nach Anspruch 11, **dadurch gekennzeichnet, daß** bei der Membranfiltration wenigstens ein Umkehrosmoseschritt durchlaufen wird.

## Claims

1. A hydrous, paste-like, thixotropic detergent or cleaning agent containing, based on the overall agent,
a) an alkalinity vehicle, selected from alkali hydroxide and/or alkali carbonate, in a quantity of from 5 to 40 wt.-%, preferably from 8 to 30 wt.-%,
b) at least 5 wt.-%, preferably 15 to 40 wt.-% of water, and
c) more than 3 wt.-%, preferably 5.5 to 30 wt.-%, more preferably 6 to 15 wt.-% of non-ionic surfactants, said non-ionic surfactants being understood to represent at least one compound of general formula (I),
R¹-(OC₂H₄)ₙ-OH (I)
wherein R¹ represents a branched or unbranched alkyl or alkenyl residue having from 10 to 20 C atoms and the average degree of ethoxylation n has values of from 5 to 20,
wherein, at 25°C, the agent has a viscosity of from 50,000 mPa·s to 250,000 mPa·s, measured using a Brookfield rotational viscometer (spindle No. 7) at 5 revolutions per minute and, under otherwise identical conditions, at 50 revolutions per minute has a viscosity of from 12,000 mPa·s to 80,000 mPa·s and, if desired, the viscosity can be adjusted by varying the proportion of water and/or liquid components and/or other viscosity auxiliaries.

2. The agent according to claim 1, **characterized in that**, in accordance with the formulation, no alkali metal silicate is included.

3. The agent according to any of claims 1 or 2, **characterized in that** the non-ionic surfactant according to formula (I) has an average degree of ethoxylation n of from 7 to 12, in particular from 7 to 10.

4. The agent according to one or more of claims 1 to 3, **characterized in that** sodium hydroxide and/or soda are/is present as alkalinity vehicle.

5. The agent according to one or more of claims 1 to 4, **characterized in that** the agent additionally includes up to 10 wt.-%, preferably from 0.5 to 8 wt.-% of an anionic surfactant, in particular C₈-C₁₈ alkyl sulfates, C₈-C₁₈ alkyl ether sulfates, C₈-C₁₈ alkanesulfonates, C₈-C₁₈ α-olefinsulfonates, sulfonated C₈-C₁₈ fatty acids, C₈-C₁₈ alkylbenzenesulfonates, sulfosuccinic mono- and di(C₁-C₁₂ alkyl) esters, C₈-C₁₈ alkylpolyglycol ether carboxylates, C₈-C₁₈ N-acyltaurides, C₈-C₁₈ N-sarcosinates, C₈-C₁₈ alkyl isethionates, as well as mixtures of the above.

6. The agent according to one or more of claims 1 to 5, **characterized in that** the agent additionally includes at least one alkylpolyglucoside having 8 to 14 C atoms in the alkyl group and 1 to 5 glucose units.

7. The agent according to one or more of claims 1 to 6, **characterized in that** the agent additionally includes a complexing agent selected from polyphosphonic acids, in particular 1-hydroxyethane-1,1-diphosphonic acid, diethylenetriaminepentamethylenephosphonic acid, ethylenediaminetetramethylenephosphonic acid, N-(2-hydroxyethyl)-N,N-bismethylenephosphonic acid and their salts, and/or polycarboxylic acids, in particular copolymers of acrylic acid and maleic acid and salts thereof.

8. The agent according to one or more of claims 1 to 7, **characterized in that** the agent additionally includes, based on the overall agent, from 0.5 to 10 wt.-% of a branched or unbranched C₈₋₂₂ fatty alcohol.

9. The agent according to one or more of claims 1 to 8, **characterized in that** the agent additionally includes a phosphate, preferably tripolyphosphate.

10. A mechanical washing process with process-controlled metering of the quantities of detergent and water, wherein a hydrous, paste-like, thixotropic detergent or cleaning agent according to any of claims 1 to 9 is fed into the liquor compartment of a washing machine by means of a process-controlled device for metering the agent.

11. The mechanical washing process according to claim 10, **characterized in that** the waste water accumulating during the process is treated by means of a membrane filtration unit.

12. The process according to claim 11, **characterized in that** at least one reverse osmosis step is undergone during the membrane filtration.

## Revendications

1. Agent de lavage ou de nettoyage thixotrope sous forme de pâte, contenant de l'eau, comprenant par rapport à l'agent total :
a) un porteur d'alcalinité choisi parmi l'hydroxyde d'alcalin et/ou le carbonate d'alcalin en une quantité allant de 5 à 40 % en poids, de préférence 8 à 30 % en poids,
b) au moins 5 % en poids, de préférence 15 à 40 % en poids d'eau, et
c) plus de 3 % en poids, de préférence 5,5 à 30 % en poids, particulièrement préférentiellement 6 à 15 % en poids de tensioactifs non ioniques, où il faut comprendre par tensioactifs non ioniques au moins un composé de formule générale (I)
R¹-(OC₂H₄)ₙ-OH (I)
dans laquelle R¹ est un radical alkyle ou alcényle ramifié ou non ramifié ayant de 10 à 20 atomes de C et le degré moyen d'éthoxylation n va de 5 à 20,
l'agent présentant une viscosité à 25°C de 50 000 mPas à 250 000 mPas, mesurée avec un viscosimètre rotatif de Brookfield (tige n°7) à 5 tours par minute et dans des conditions sinon similaires, une viscosité de 12 000 mPas à 80 000 mPas à 50 tours par minute, et la viscosité étant, si désiré, réglable par modification de la partie d'eau et/ou de composants liquides et/ou d'autres auxiliaires de viscosité.

2. Agent selon la revendication 1, **caractérisé en ce qu'**aucun silicate de métal alcalin n'est présent, conformément à la formulation.

3. Agent selon l'une des revendications 1 ou 2, **caractérisé en ce que** le tensioactif non ionique selon la formule (I) présente un degré d'éthoxylation moyen n allant de 7 à 12, en particulier de 7 à 10.

4. Agent selon l'une ou plusieurs des revendications 1 à 3, **caractérisé en ce que** de l'hydroxyde de sodium et/ou de la soude sont présents à titre de porteur d'alcalinité.

5. Agent selon l'une ou plusieurs des revendications 1 à 4, **caractérisé en ce qu'**il comprend, en plus, jusqu'à 10 % en poids, de préférence 0,5 % à 8 % en poids de tensioactifs anioniques, en particulier des sulfates d'alkyles en C₈-C₁₈, des sulfates d'éther d'alkyle en C₈-C₁₈, des sulfonates d'alcanes en C₈-C₁₈, des sulfonates d'α-oléfines en C₈-C₁₈, des acides gras sulfonés en C₈-C₁₈, des sulfonates d'alkylbenzène en C₈-C₁₈, des mono- et diesters d'alkyle d'acide sulfosuccinique en C₁-C₁₂, des carboxylates d'éther de polyglycol d'alkyle en C₈-C₁₈, des N-acyltaurides en C₈-C₁₈, des N-sarcosinates en C₈-C₁₈, des éthionates d'alkyl en C₈-C₁₈ et des mélanges de ceux-ci.

6. Agent selon l'une ou plusieurs des revendications 1 à 5, **caractérisé en ce qu'**il comprend, en plus, au moins un polyglucoside d'alkyle ayant de 8 à 14 atomes de C dans le groupe alkyle et de 1 à 5 motifs glucose.

7. Agent selon l'une ou plusieurs des revendications 1 à 6, **caractérisé en ce qu'**il comprend, en plus, un agent complexant choisi parmi les acides polyphosphoniques, en particulier l'acide 1-hydroxy-éthane-1,1-diphosphonique, l'acide diéthylènetriamine-pentaméthylènephosphonique, l'acide éthylènediamine-tétraméthylènephosphonique, l'acide N-(2-hydroxyéthyl)-N,N-bis-méthylènephosphonique et leurs sels et/ou des acides polycarboxyliques, en particulier des copolymères d'acide acrylique et d'acide maléique et leurs sels.

8. Agent selon l'une ou plusieurs des revendications 1 à 7, **caractérisé en ce qu'**il comprend, en plus, par rapport à l'agent total, 0,5 à 10 % en poids d'alcool gras en C₈₋₂₂ ramifié ou non ramifié.

9. Agent selon l'une ou plusieurs des revendications 1 à 8, **caractérisé en ce qu'**il comprend, en plus, un phosphate, de préférence, un tripolyphosphate.

10. Procédé de lavage en machine avec un dosage par commande de procédés de la quantité d'agent de lavage et d'eau, dans lequel un agent de lavage ou de nettoyage thixotrope sous forme de pâte, contenant de l'eau, selon l'une des revendications 1 à 9, est amené, au moyen d'un dispositif à commande de procédés destiné au dosage de l'agent, dans le bac à lessive d'une machine à laver.

11. Procédé de lavage en machine selon la revendication 10, **caractérisé en ce que** les eaux usées résultant du procédé sont traitées par le biais d'une installation de filtration membranaire.

12. Procédé selon la revendication 11, **caractérisé en ce qu'**au moins une étape d'osmose inverse est réalisée lors de la filtration membranaire.
